# EUROPÄISCHE PATENTSCHRIFT

(11) **EP 1 683 927 B1**
(45) Veröffentlichungstag und Bekanntmachung des Hinweises auf die Patenterteilung: **06.03.2013**
(21) Anmeldenummer: 05026913.3
(22) Anmeldetag: 09.12.2005
(51) Int. Cl.: E04F 11/18

(54) **Geländer für Balkone, Gänge, Treppen und dergleichen Gehbereiche**
Balustrades for balconies, corridors, staircases and similar walking areas
Balustrades pour balcons, couloirs, escaliers et zones de promenade similaires

(30) Priorität: 21.01.2005 DE 102005002919
(43) Veröffentlichungstag der Anmeldung: 26.07.2006
(73) Patentinhaber: Pusch GmbH & Co. KG, 56242 Marienrachdorf (DE)
(72) Erfinder: Pusch, Guido, 56242 Marienrachdorf (DE); Elly, Markus, 56249 Herschbach (DE)
(74) Vertreter: Bittner, Bernhard

(56) Entgegenhaltungen:
- FR-A- 2 235 246
- FR-A- 2 728 916
- US-A- 4 143 859

## Beschreibung

Die Erfindung bezieht sich auf ein Geländer für Balkone, Gänge, Treppen und dergleichen schutzbedürftige Gehbereiche. Diese Geländer bestehen im allgemeinen aus Geländerstangen, den so genannten Handläufen, ferner aus Haltepfosten für die Geländerstangen, welche je nach den örtlichen Gegebenheiten in Abständen auf dem Fußboden oder seitlich an den Treppenwangen verankert werden, sowie aus Schutzwänden oder Platten, welche aus Sicherheitsgründen zwischen den Haltepfosten befestigt werden. Ein gattungsgemäßes Gelander ist aus FR-22 35246 bekannt.

Derartige Geländer werden üblicherweise von Handwerkern nach Maß gefertigt und montiert und sind mit entsprechend hohen Kosten verbunden. Für Heimwerker, die sich ein solches Geländer selber aufstellen möchten, um auf diese Weise die Baukosten zu senken, gibt es inzwischen Bausätze für Balkongeländer (vgl. DE 297 07 629 U1). Doch sind die damit aufstellbaren Geländer eher wie ein Gerüst aufgebaut und wirken wenig ansprechend. Auch sind die Möglichkeiten wegen der hierbei vorgesehenen Befestigung der Pfosten unterhalb des Balkonbodens auf freitragende Balkonplatten, Treppen und Gänge beschränkt.

Aufgabe der Erfindung ist es, ein Geländer zu schaffen, das für alle bei Baukonstruktionen vorkommenden Anwendungsbereiche verwendbar ist und in einer stabilen und tragfähigen Konstruktion kostengünstig herzustellen und auch leicht zu montieren ist.

Diese Aufgaben werden bei dem vorgenannten Geländer erfindungsgemäß dadurch gelöst, dass
- die Haltepfosten aus einem Metallprofil mit U-förmigen Profilquerschnitt gebildet sind, dessen nach außen gerichtete Schenkel zur Anlage und Halterung von Schutzplatten leicht bogenförmig ausgebildet sind,
- dass parallel zu den Schenkelkanten jeweils ein Schlitz in einer Breite entsprechend der Dicke der Schutzplatten bis kurz vor dem unteren Ende der Schenkel derart eingeschnitten ist, dass die dabei herausgearbeiteten Stege auf ihrer ganzen Länge biegsam sind,
- dass das obere Ende der Stege nach dem Einlegen der Schutzplatte und Andrücken der Stege mit dem oberen Ende des Haltepfostens verrastbar ist,
- und dass an das obere Ende der Schenkel des Haltepfostens je eine kreisförmig ausgeschnittene Haltescheibe angeformt ist, über welche eine zylinderförmig ausgebildete, nach unten mit einem Schlitz versehene Geländestange seitlich aufschiebbar und befestigbar ist.

Durch die erfindungsgemäße Ausbildung dieses Geländers wird neben der Lösung der in der Aufgabenstellung genannten Ziele noch erreicht, dass die hierfür notwendigen Einzelteile als Bausätze für den jeweiligen Bedarfsfall vorgerichtet und in Baumärkten kostengünstig angeboten werden können, so dass der Zusammenbau und die Aufstellung dieser Geländer auch für einen Heimwerker leicht zu bewerkstelligen ist. Außerdem bieten diese Geländer den weiteren Vorteil, dass diese, verglichen mit herkömmlichen Geländern, im aufgebauten Zustand ansprechend aussehen.

Weitere Merkmale und vorteilhafte Weiterbildungen der Erfindung ergeben sich aus den Unteransprüchen und sollen anhand eines in der Zeichnung dargestellten Ausführungsbeispiel der Erfindung näher erläutert werden. Es zeigen:
- Fig. 1: Die Gesamtansicht eines Balkongeländers, von der Hauswand gesehen, in perspektivischer Darstellung,
- Fig. 2: einen erfindungsgemäß ausgebildeten Haltepfosten mit geöffneten Haltestegen und Befestigungsfuß in perspektivischer Darstellung,
- Fig. 3: den gleichen Haltepfosten mit eingelegter Schutzplatte und einem geschlossenem Haltesteg,
- Fig.4: den Aufbau eines aus zwei gleichen Teilen zusammengesetzten Befestigungsfußes,
- Fig. 5: den oberen Bereich des Haltepfostens nach dem Einlegen von zwei Schutzplatten und Andrücken der Haltestege in verrastetem Zustand in perspektivischer Darstellung ,
- Fig. 6: den unteren Bereich des Haltepfostens mit Befestigungsfuß in perspektivischer Darstellung,
- Fig. 7: die Montagefolge beim Zusammenbau des Geländers und
- Fig. 8: die Anwendung des Geländers bei einer Treppe.

Das in Figur 1 dargestellte Geländer besteht im wesentlichen aus zylindrischen Geländerstangen 1, aus Haltepfosten 2 zur Aufnahme der Geländerstangen 1 sowie aus zwischen den Haltepfosten 2 befestigbarer Schutzwände 3. Als Material für die Schutzwände werden vorzugsweise dünne, flexible Edelstahlplatten oder flexible Platten aus Acrylglas verwendet. Die Haltepfosten 2 werden hierbei mittels Befestigungsfüßen 4 auf dem Boden verankert.

Die Haltepfosten 2 sind, wie aus Figur 2 ersichtlich, aus einem Metallprofil mit U-förmig ausgebildeten Profilquerschnitt gebildet. Die nach außen gerichteten Schenkel 5 dieser Haltepfosten 2 sind hierbei zur Anlage und Halterung der Schutzplatten 3 leicht bogenförmig ausgebildet. Parallel zu den Schenkelkanten ist jeweils ein Schlitz 6 in einer Breite b entsprechend der Dicke D der Schutzplatte 3 eingeschnitten, und zwar derart, dass die dabei herausgearbeiteten Stege 7 auf ihrer ganzen Länge biegsam sind. Diese Stege 7 sind an ihrem oberen Ende mit dem oberen Ende der Haltepfosten in noch zu beschreibender Weise verrastbar.

Am oberen Ende der Schenkel 5 ist je eine Haltescheibe 8 angeformt zur Halterung der zylinderförmig ausgebildeten Geländerstange 1, welche an ihrer Unterseite mit einem durchgehenden Schlitz 9 versehen ist. Diese Geländerstange 1 lässt sich seitlich auf die Haltescheibe 8 aufschieben, wenn der Schlitz 9 entlang der Verbindungsstelle 10 zwischen Haltescheibe 8 und Schenkel 5 vorbeigeführt wird.

Die Haltescheibe 8 ist beim vorliegenden bevorzugten Ausführungsbeispiel der Erfindung von der Verbindungsstelle 10 aus über etwa 3/4 der Kreisfläche K1 radial ausgeschnitten, während das restliche Viertel der Kreisfläche K2 am Ende der Stege 7 angeformt ist.

Um das obere Ende der Stege 7 nach dem Einlegen der Schutzplatte 3 in den Schlitz 6 und Andrücken der Stege 7 an die Schutzplatte 3 mit dem oberen Ende des Haitepfostens 2 verrasten zu können (vgl. Figur 3), weist die freie Kante 11 der zu 3/4 ausgeschnittenen Kreisfläche K1 einen auf die freie Kante 12 der Viertelkreisfläche K2 des Steges 7 gerichteten Vorsprung 13 auf, welcher an der freien Kante 11 angeformt ist und in eine dem Vorsprung 13 in seiner Kontur entsprechenden Aussparung 14 seitlich eindrückbar ist, welche an der freien Kante 12 der Viertelkreisfläche K2 ausgeschnitten ist.

Zur Befestigung des Haltepfostens 2 auf dem Balkon ist ein Befestigungsfuß 4 vorgesehen, welcher beispielsweise wie in Figur 4 ausgebildet sein kann. Dieser Fuß ist im vorliegende Ausführungsbeispiel aus zwei gleichen, gegeneinander gerichteten Teilen zusammengesetzt. Jedes Teil besteht aus einem aufwärts gerichteten Haltesteg 15 und einem am unteren Ende rechtwinklig weg gebogenen Halbteller 16. Im zusammengesetzten Zustand werden die Haltestege 15 durch eine Distanzhülse 17 auf den Abstand gebracht, der dem Innenabstand der Schenkel 5 entspricht. Die Haltestege 15 lassen sich mit den Schenkeln 5 durch handelsübliche Schrauben 18 verbinden. Sodann kann der Haltepfosten 2 über die seitlich abstehenden Halbteller 16 auf dem Balkonboden verschraubt werden.

Figur 5 zeigt den oberen Bereich des Haltepfostens 2 nach dem Einlegen von zwei Schutzplatten 3 und Andrücken der Haltestege 7 in verrastetem Zustand der 3/4 Kreisfläche K1 mit der Viertelkreisfläche K2. Zwischen den einander zugekehrten Haltescheiben 8 von zwei benachbarten Haltepfosten 2 sind Profilstäbe 19 vorgesehen, welche an ihren Enden mit den Haltescheiben 8 nach dem Aufstellen der Pfosten 2 verbunden werden. Die obere Zylinderwand 20 der Profilstäbe 19 verläuft hierbei konzentrisch im Abstand zur Innenwand der zylindrischen Geländerstange 1. Die untere Hälfte des Profilstabes 19 ist als U-förmiges Profil 21 mit zwei Schenkel 22 ausgebildet, welche auf die Oberkante 23 der Schutzplatte 3 aufgesteckt werden.

Die Haltescheiben 8 werden mit dem Profilstab 19 über jeweils zwei Schrauben 24 verbunden. Die Scheiben 8 sind zu diesem Zweck mit zwei Löchern 31 und 32 durchbohrt, von denen das eine sich genau im Zentrum der Scheibe 8 und das andere oberhalb davon befindet. Hierbei sorgt die im Zentrum eingedrehte Schraube 24 dafür, dass deren Schraubenkopf 25 nach dem Festdrehen mit einem Teilbereich die zentrale Ecke der Viertelkreisfläche K2 am Ende des Steges 7 überdeckt und so die Viertelkreisfläche K2 in der verrasteten Lage gehalten wird.

Zur zentralen Verschraubung der Scheibe 8 mit dem Profilstab 19 sind im Inneren des Profilstabs 19 beiderseits des Zentrums auf dem U-förmigen Profil 21 zwei nach oben abstehende Stegwände 26 angeformt, deren Abstand so bemessen ist, dass die Schrauben 24 mit einem selbst schneidenden Gewinde in die Stegwände 26 eingedreht werden können. Zum gleichen Verschraubungszweck sind solche Stegwände 27 an der Innenwand der oberen Zylinderwand 20 nach unten abstehend angeformt. Durch die doppelte Verschraubung jeder Haltescheibe 8 mit dem Profilstab 19 wird sichergestellt, dass der Profilstab 19 in der senkrechten Lage mit den Schenkeln 22 nach unten fixiert wird.

Die Schutzplatte 3 wird an ihrem unteren Rand 30 von einem U-förmig ausgebildeten Schutzstab 28 eingefasst, welcher in eine entsprechend rechteckige Aussparung 29 am unteren Ende des Schlitzes 6 in den Schenkeln 5 des Haltepfostens 2 eingebettet ist (vgl. Figur 6).

Ebenso ist zum Schutz der einander gegenüberliegenden Seitenkanten 33 zweier benachbarter Schutzplatten 3 eine Zwischenwand 34 vorgesehen. Diese besteht aus zwei die Schutzplatten 3 außen und innen überdeckenden Wandplatten 35, welche zwischen den Seitenkanten 33 über zwei Querstege 36 miteinander verbunden und in der Breite dem Innenabstand der Schenkel 5 angepasst sind. Den Abschluss des Geländers bilden Abdeckkappen 37, die an beiden Enden der Geländerstange 1 mittels Schrauben 38 in den zentralen Stegwänden 26 der Profilstäbe 19 verschraubt werden.

In Figur 6 ist der einfache und praktische Montageablauf beim Zusammenbau des Geländers dargestellt.

Nachdem die für die Aufstellung des Geländers erforderliche Anzahl von Haltepfosten 2 mit den entsprechenden Befestigungsfüßen 4 gemäß Fig. 2 zusammen geschraubt sind, werden die Pfosten 2 in den vorgesehenen Abständen auf dem Boden verankert. Sodann werden die unteren Profilstäbe 28 durch die Aussparungen 29 in den Schenkeln 5 von der Seite her durchgeführt und die Schutzplatten von oben in des Schlitz 6 abgelassen, bis der untere Rand 30 in dem Profilstab 28 aufliegt.

Als nächstes wird die Zwischenwand 34 von oben zwischen den Schenkeln 5 des Haltepfostens 2 unter gleichzeitiger Einfassung der Seitenkanten 33 der Schutzplatten 3 heruntergeführt. Nun werden die Haltestege 7 zusammen mit der Schutzplatte 3 an die Schenkel 5 angedrückt und die Viertelkreisplatten K2 in die Ebene der 3/4 Kreisplatten K1 eingedrückt, so dass die Vorsprünge 13 in die Aussparungen 14 einrasten (Fig. 3). Danach werden die auf Abstand geschnittenen Profilstäbe 19 zwischen den Haltepfosten 2 eingeführt und mit ihren Profilschenkeln 22 auf der Oberkante 23 der Schutzplatte 3 abgesetzt. Sodann werden die Haltescheiben 8 mit jeweils zwei Schrauben 24 an den Enden der Profilstäbe 19 verschraubt (Fig.7a).

Nun kann gemäß Fig. 7b die Geländerstange 1 von einer Seite her über mehrere Haltescheiben 8 geschoben werden. Reicht die Länge der Geländerstange 1 nicht für alle Pfosten, so wird eine zweite Geländerstange 1 von der anderen Seite über die restlichen Haltescheiben 8 geschoben, wobei zwischen beiden Enden der Stangen zweckmäßigerweise eine Zwischenhülse 39 eingesetzt werden kann (Fig. 7c). Jetzt muss nur noch, wie aus Figur 7d ersichtlich, an den äußeren Enden des Geländers jeweils eine Abdeckkappe 37 angeschraubt werden.

Als Schutzplatten 3 werden aus optischen Gründen vorzugsweise Platten aus Acrylglas verwendet, welche sich bei entsprechend gewählter Stärke gut an die bogenförmigen Kanten der Haltepfosten 2 andrücken lassen. Auch Platten aus dünnem Edelstahl sind besonders gut geeignet, wobei diese ohne weiteres auch mit Acrylglas kombiniert werden können.

### Bezugszeichenliste:

| Pos. Nr. | | Pos. Nr. | |
|---|---|---|---|
| 1 | Geländerstange | 21 | U-Profil |
| 2 | Haltepfosten | 22 | Schenkel |
| 3 | Schutzplatte | 23 | Oberkante der Platte |
| 4 | Befestigungsfuß | 24 | Schraube |
| 5 | Schenkel | 25 | Schraubenkopf |
| 6 | Schlitz | 26 | Zentrale Stegwände |
| 7 | Haltesteg | 27 | Obere Stegwände |
| 8 | Haltescheibe | 28 | Profilstab |
| 9 | Schlitz | 29 | Rechteckige Aussparung |
| 10 | Verbindungsstelle | 30 | Unterer Rand der Platte |
| 11 | Freie Kante K1 | 31 | Befestigungslöcher |
| 12 | Freie Kante K2 | 32 | Befestigungslöcher |
| 13 | Vorsprung | 33 | Seitenkanten |
| 14 | Aussparung | 34 | Zwischenwand |
| 15 | Haltesteg | 35 | Wandplatten |
| 16 | Halteteller | 36 | Querstege |
| 17 | Distanzhülse | 37 | Abdeckkappe |
| 18 | Schrauben | 38 | Schrauben |
| 19 | Profilstäbe | 39 | Zwischenhülse |
| 20 | Obere Zylinderwand | K1 | 3/4 Kreisfläche |
| | | K2 | 1/4 Kreisfläche |

## Patentansprüche

1. Geländer für Balkone, Gänge, Treppen und dergleichen schutzbedürftige Bereiche bei Baukonstruktionen, bestehend aus Geländerstangen (1), auf dem Boden zu verankernde Haltepfosten (2) für die Geländestangen (1) sowie zwischen den Pfosten(2) zu befestigende Schutzplatten (3),
**dadurch gekennzeichnet,**
• **dass** die Haltepfosten (2) aus einem Metallprofil mit U-förmigen Profilquerschnitt gebildet sind, dessen nach außen gerichtete Schenkel (5) zur Anlage und Halterung von Schutzplatten (3) leicht bogenförmig ausgebildet sind,
• **dass** parallel zu den Schenkelkanten jeweils ein Schlitz (6) in einer Breite (b) entsprechend der Dicke (D) der Schutzplatten (3) bis kurz vor dem unteren Ende der Schenkel (5) derart eingeschnitten ist, dass die dabei herausgearbeiteten Stege (7) auf ihrer ganzen Länge biegsam sind,
• **dass** das obere Ende der Stege (7) nach dem Einlegen der Schutzplatte (3) und Andrücken der Stege (7) mit dem oberen Ende des Haltepfostens (2) verrastbar ist,
• und **dass** an das obere Ende der Schenkel (5) des Haltepfostens (2) je eine kreisförmig ausgeschnittene Haltescheibe (8) angeformt ist, über welche eine zylinderförmig ausgebildete, nach unten mit einem Schlitz (9) versehene Geländestange (1) seitlich aufschiebbar und befestigbar ist.

2. Geländer nach Anspruch 1, **dadurch gekennzeichnet, dass** die Haltescheibe (8) von der Verbindungsstelle (10) aus über etwa 3/4 der Kreisfläche K1 radial ausgeschnitten ist, während das restliche Viertel der Kreisfläche K2 am Ende der Stege (7) angeformt ist, und dass die freie Kante (11) der ausgeschnittenen 3/4 Kreisfläche (K1) einen auf die freie Kante (12) der Viertelkreisfläche (K2) des Steges (7) weisenden Vorsprung (13) aufweist, welcher in eine der Kontur des Vorsprungs (13) entsprechende Aussparung (14) an der freien Kante (12) der Viertelkreisfläche K2 am oberen Ende der bogenförmigen Stege (7) zum Einrasten des Vorsprungs (13) in der Scheibenebene seitlich eindrückbar ist.

3. Geländer nach Anspruch 2, **dadurch gekennzeichnet, dass** zwischen den einander zugekehrten Haltescheiben (8) von zwei benachbarten Haltepfosten (2) Metallprofilstäbe (19) mit den Haltescheiben (8) verbindbar sind, deren obere Zylinderwand (20) konzentrisch im Abstand zur Innenwand der zylindrischen Geländestangen (1) verläuft und deren untere Hälfte als U-förmiges Profil (21) ausgebildet ist, deren Schenkel (22) auf die Oberkante (23) der in den Schlitz (9) der Geländerstange (1) hineinragenden Schutzplatte (3) aufsteckbar sind.

4. Geländer nach Anspruch 3, **dadurch gekennzeichnet, dass** die Haltescheibe (8) mittels einer im Zentrum der Scheibe (8) einführbaren Schraube (24) mit dem Profilstab (19) verschraubbar ist, und zwar derart, dass der Schraubenkopf (25) mit einem Teilbereich die zentrale Ecke der Viertelkreisfläche (K2) am Ende des Steges (7) überdeckt.

5. Geländer nach Anspruch 4, **dadurch gekennzeichnet, dass** im Inneren des Profilstabes (19) beiderseits des Zentrums auf dem Profilstab (21) zwei Stegwände (26) angeformt sind, deren Abstand so bemessen ist, dass die Schrauben (24) mit einem selbst schneidenden Gewinde in die Stegwände (26) eindrehbar sind.

6. Geländer nach Anspruch 1 bis 5, **dadurch gekennzeichnet, dass** die Schutzplatte (3) an ihrem unteren Rand (30) von einem U-förmig ausgebildeten Profilstab (28) eingefasst wird, welcher in eine entsprechende rechteckige Aussparung (29) am unteren Ende des Schlitzes (6) in die Schenkel (5) der Pfosten (2) eingebettet ist.

7. Geländer nach Anspruch 1 bis 6, **dadurch gekennzeichnet, dass** die einander gegenüberliegenden Seitenkanten (33) zweier benachbarter Schutzplatten (3) von einer Zwischenwand (34) beidseitig umfasst werden, welche dem Innenabstand der Schenkel (5) angepasst ist.

## Claims

1. A balustrade for balconies, passageways, stairs and similar areas requiring protection for building structures, consisting of handrails (1), holding pillars (2) to be anchored in the ground for the handrails (1), as well as protective panels (3) to be fastened between the pillars (2),
**characterized in that**
• the holding pillars (2) are formed from a metallic profile with a U-shaped cross-section, of which the arms (5) directed outwards are made slightly curved for the abutment and holding of protective panels (3),
• in each case a slot (6) of a width (b) corresponding to the thickness (D) of the protective panels (3) is cut in parallel to the edges of the arms until just in front of the lower end of the arms (5), in such a way that the webs (7) formed in this case are flexible over the entire length thereof,
• the upper end of the webs (7) is capable of being locked to the upper end of the holding pillar (2) after the insertion of the protective panel (3) and the pressing on of the webs (7),
• and one holding plate (8), which is cut out in the shape of a circle and by way of which a cylindrical handrail (1) provided with a slot (9) at the bottom is capable of being slid laterally and fastened, is integrally formed in each case on the upper end of the arms (5) of the holding pillar (2).

2. A balustrade according to claim 1, **characterized in that** the holding plate (8) is cut out radially from the connection point (10) over approximately 3/4 of the circular area K1, whereas the remaining quarter of the circular area K2 is integrally moulded on the end of the webs (7), and the free edge (11) of the cut-out 3/4 circular area (K1) has a projection (13) which is directed towards the free edge (12) of the quarter circular area (K2) of the web (7) and which is capable of being pressed laterally into a recess (14) - corresponding to the contour of the projection (13) - on the free edge (12) of the quarter circular area K2 at the upper end of the curved webs (7) for engaging the projection (13) in the plane of the plate.

3. A balustrade according to claim 2, **characterized in that** between the mutually facing holding plates (8) of two adjacent holding pillars (2) metallic profile rods (19) are capable of being connected to the holding plates (8), the upper cylindrical wall (20) of which extends concentrically at a distance from the inner wall of the cylindrical handrails (1) and the lower half of which is designed in the form of a U-shaped profile (21), the arms (22) of which are capable of being attached to the upper edge (23) of the protective panel (3) projecting into the slot (9) of the handrail (1).

4. A balustrade according to claim 3, **characterized in that** the holding plate (8) is capable of being screwed to the profile rod (19) by means of a bolt (24) capable of being inserted into the centre of the plate (8), namely in such a way that a portion of the bolt head (25) covers the central corner of the quarter circular area (K2) at the end of the web (7).

5. A balustrade according to claim 4, **characterized in that** in the interior of the profile rod (19) two web walls (26), the distance between which is dimensioned in such a way that the bolts (24) are capable of being screwed into the web walls (26) with a self-tapping thread, are formed integrally on the profile rod (21) on both sides of the centre.

6. A balustrade according to claims 1 to 5, **characterized in that** the protective panel (3) is bordered on the lower edge (30) thereof by a profile rod (28) which is formed in a U shape and which is embedded in a corresponding rectangular recess (29) at the lower end of the slot (6) in the arms (5) of the pillars (2).

7. A balustrade according to claims 1 to 6, **characterized in that** the mutually opposed lateral faces (33) of two adjacent protective panels (3) are embraced on both sides by an intermediate wall (34) which is adapted to the internal distance between the arms (5).

## Revendications

1. Garde-corps pour des balcons, des couloirs, des escaliers et des zones à protéger similaires d'ouvrages de construction, composé de barres de garde-corps (1), de poteaux de maintien (2) à ancrer au sol pour les barres de garde-corps (1), ainsi que de plaques protectrices (3) à fixer entre les poteaux (2),
**caractérisé en ce que**
• les poteaux de maintien (2) sont formés d'un profilé métallique à section de profilé en forme de U, dont les ailes (5) dirigées vers l'extérieur sont réalisées avec une forme légèrement arquée pour la butée et le maintien des plaques protectrices (3),
• parallèlement aux bords des ailes, respectivement une fente (6) est ménagée jusqu'à un faible intervalle de l'extrémité des ailes (5) sur une largeur (b) correspondant à l'épaisseur (D) des plaques protectrices (3), de telle manière que les brides (7) ainsi formées sont flexibles sur toute leur longueur,
• l'extrémité supérieure des brides (7) est enclenchable avec l'extrémité supérieure des poteaux de maintien (2) après mise en place de la plaque protectrice (3) et serrage des brides (7),
• respectivement une rondelle de maintien (8) découpée de forme circulaire est formée sur l'extrémité supérieure de chaque aile (5) des poteaux de maintien (2), sur laquelle une barre de garde-corps (1) réalisée avec une forme cylindrique et pourvue d'une fente (9) sur le bas peut être montée et fixée latéralement.

2. Garde-corps selon la revendication 1, **caractérisé en ce que** la rondelle de maintien (8) est découpée radialement aux 3/4 environ de la surface circulaire K1 depuis le point de connexion (10), cependant que le quart restant K2 de la surface circulaire est formé sur l'extrémité de la bride (7), et **en ce que** le bord libre (11) des 3/4 de surface circulaire (K1) découpée présente une saillie (13) dirigée vers le bord libre (12) de la face en quart de cercle (K2) de la bride (7), laquelle peut être enfoncée latéralement dans un évidement (14) correspondant au contour de la saillie (13) sur le bord libre (12) de la face en quart de cercle K2 à l'extrémité supérieure de la bride (7) arquée, pour l'enclenchement de la saillie (13) sur le plan de la rondelle.

3. Garde-corps selon la revendication 2, **caractérisé en ce que** des barres profilées métalliques (19) montées entre les rondelles de maintien (8) opposées l'une à l'autre de deux poteaux de maintien (2) contigus, peuvent être accouplées avec les rondelles de maintien (8), la surface supérieure en cylindre (20) desdites barres profilées métalliques s'étendant concentriquement à la paroi intérieure des barres cylindriques de garde-corps (1) et espacée de celle-ci, et leur moitié inférieure étant réalisée sous forme de profilé en U (21), dont les ailes (22) sont enclenchables sur le bord supérieur (23) de la plaque protectrice (3) engagée dans la fente (9) de la barre de garde-corps (1).

4. Garde-corps selon la revendication 3, **caractérisé en ce que** la rondelle de maintien (8) est vissable avec la barre profilée (19) au moyen d'une vis (24) insérable au centre de la rondelle (8), cela de telle manière que la tête de vis (25) recouvre par une surface partielle le coin central de la face en quart de cercle (K2) à l'extrémité de la bride (7).

5. Garde-corps selon la revendication 4, **caractérisé en ce que** deux parois de bride (26) sont formées à l'intérieur de la barre profilée (19), de part et d'autre du centre sur la barre profilée (21), l'espacement entre celles-ci étant calculé de manière à permettre aux vis (24) d'être serrées avec un filet auto-taraudant dans les parois de bride (26).

6. Garde-corps selon les revendications 1 à 5, **caractérisé en ce qu'**au bord inférieur (30) de la plaque protectrice (3) est enserré dans une barre profilée (28) réalisée en forme de U, laquelle est logée d'ans un évidement (29) rectangulaire correspondant à l'extrémité inférieure de la fente (6) dans les ailes (5) des poteaux (2).

7. Garde-corps selon les revendications 1 à 6, **caractérisé en ce que** les bords latéraux (33) opposés l'un à l'autre de deux plaques protectrices (3) contiguës sont enserrés dans une paroi intercalaire (34) présente des deux côtés, laquelle est ajustée à l'espacement intérieur des ailes (5).
